# EUROPÄISCHE PATENTSCHRIFT

(11) **EP 1 105 607 B1**
(45) Veröffentlichungstag und Bekanntmachung des Hinweises auf die Patenterteilung: **29.05.2002**
(21) Anmeldenummer: 99941435.2
(22) Anmeldetag: 15.07.1999
(51) Int. Cl.: E05D 15/30

(54) **RAUMSPARENDE BZW. BEHINDERTENGERECHTE TÜR**
COMPACT DOOR, ESPECIALLY ACCESSIBLE FOR THE DISABLED
PORTE PEU ENCOMBRANTE, PLUS PRECISEMENT PORTE ADAPTEE POUR LES HANDICAPES

(30) Priorität: 11.08.1998 DE 19836384
(43) Veröffentlichungstag der Anmeldung: 13.06.2001
(73) Patentinhaber: Clean Patent Patentverwertungs-und Vertriebslizenz GmbH, 86159 Augsburg (DE)
(72) Erfinder: KIEDERLE, Richard, D-86391 Stadtbergen (DE)
(74) Vertreter: Körfer, Thomas, Dipl.-Phys.
(86) Internationale Anmeldenummer: EP9905059
(87) Internationale Veröffentlichungsnummer: WO0009842

(56) Entgegenhaltungen:
- EP-A- 0 446 558
- CH-A- 593 411
- DE-A- 4 112 851

## Beschreibung

Die Erfindung betrifft eine raumsparende bzw. behindertengerechte Tür nach dem Oberbegriff des Anspruchs 1.

Aus der CH-PS 593 411 ist bereits eine Tür nach dem Oberbegriff des Anspruchs 1 bekannt. Die aus dieser Druckschrift hervorgehende Tür weist ein Türblatt auf, das an einem unteren und oberen horizontalen Ausleger angelenkt ist. Die Ausleger sind an einer seitlich des Türblatts angeordneten Drehführung montiert und um eine vertikal Schwenkachse verschwenkbar. An den Türblatt ist in dessen oberen Bereich ein Führungsglied in Form eines Drehzapfens vorgesehen, das an einer horizontalen Führungsschiene seitlich, nicht jedoch vertikal geführt ist. Die durch die Ausleger, die Drehfuhrung und die Führungsschiene vorgegebene Kinematik der Tür ist derart, daß das Türblatt nicht wie bei einer konventionellen Tür um eine seitliche Schwenkachse verschwenkt wird, sondern sich durch eine Kombination einer Schwenk- und Translationsbewegung gleichsam um die Bedienperson herumbewegt. Daher kann die Tür auch von einer gehbehinderten Person oder einem Rollstuhlfahrer ohne Schwierigkeiten bedient werden.

In der CH-PS 593 411 wird vorgeschlagen, daß die für diese Art von Türen zusätzlich benötigte Drehführung für die Ausleger einen Galgen aufweist, der an einer Seite der Türzarge angelenkt ist. Dazu kann eine zur Aufnahme des Galgens benötigte Spezialzarge auf eine bestehende Türzarge eines zu ersetzendes Türflügels aufgesetzt werden. Die genaue Befestigung des Galgens an der Türzarge bzw. der zusätzlich aufgesetzten Spezialzarge läßt sich dieser Druckschrift jedoch nicht im einzelnen entnehmen.

In der Praxis besteht das Bedürfnis, raumsparende bzw. behindertengerechte Türen an einer vorhandenen Normzargen ohne größeren Montageaufwand zu befestigen. Oftmals müssen Wohnungen beim Eintritt einer Behinderung nachträglich umgerüstet werden. Da dies mit möglichst wenig Aufwand erfolgen soll, ist das mit Beiputzarbeiten verbundene Setzen neuer Spezialzargen in die Türöffnungen des Mauerwerks oder das Entfernen der Zarge und das Verkleiden des Mauerwerks mit einer Verblendung und das unmittelbare Verankern der behindertengerechten Tür im Mauerwerk unerwünscht, da dies mit erheblichen Umbauarbeiten verbunden ist. Auch das Aufsetzen einer Spezialzarge auf die bestehende Türzarge ist umständlich und mit hohem Fertigungs- und Montageaufwand verbunden.

Ferner ist bei der aus der CH-PS 593 411 hervorgehenden Türe nachteilig, daß die Ausleger oberhalb bzw. unterhalb des Türblatts angeordnet sind und von dem Türblatt senkrecht zu der Ebene des Türblatts abstehen. Dies führt insbesondere an der Unterseite der Türe zu dem Nachteil, daß zwischen dem Türblatt und dem Boden ein nicht unerheblicher Spalt verbleiben muß, um das Durchschwingen des unteren Auslegers zu ermöglichen. Dieser Spalt und das Hervorspringen der Ausleger aus der Ebene des Türblatts ist störend und unästhetisch. Ferner treten durch diesen Spalt Luftströmungen und Geräusche ungehindert hindurch.

Türen ähnlicher Bauart, die sich von der CH-PS-593 411 lediglich in ihrem Schloßmechanismus unterscheiden, sind aus der DE 41 12 851 C2 und der EP 0 446 558 A2 bekannt.

Aus der Deutschen Norm DIN 18101 sind genormte Stahlzargen für Wohnungsinnentüren bekannt.

Der Erfindung liegt daher die Aufgabe zugrunde, eine raumsparende bzw. behindertengerechte Tür nach dem Oberbegriff des Anspruchs 1 anzugeben, bei welcher eine Montage an üblichen Norm-Türzargen und somit eine Umrüstung einer konventionellen Tür zu einer behindertengerechten Spezialtür ohne Auswechseln der Türzarge möglich ist.

Die Aufgabe wird durch die kennzeichnenden Merkmale des Anspruchs 1 in Verbindung mit den gattungsbildenden Merkmalen gelöst.

Der Erfindung liegt die Erkenntnis zugrunde, daß die an Norm-Türzargen vorgesehenen Montageschlitze zur Aufnahme der Bänder konventioneller Türen auch zur Befestigung der Drehführung der erfindungsgemäßen Tür verwendet werden können. Die Drehführung weist dazu ein feststehendes Befestigungselement auf, an welchem sich im wesentlichen senkrecht zu der Schwenkachse erstreckende Vorsprünge vorgesehen sind, die in an der Türzarge vorgesehenen Montageschlitze einführbar und mit der Türzarge verklemmbar sind. Die Ausleger sind mit diesem Befestigungselement jeweils über ein Schwenklager verbunden.

Der Montageaufwand ist dann denkbar gering: Es sind lediglich die an dem Befestigungselement bereits vorgefertigten Vorsprünge in die entsprechenden Montageschlitze der Türzarge einzuführen und mit der Türzarge zu verklemmen. Dies erfolgt in ähnlicher Weise, wie bei einer konventionellen Türe die Bänder der Tür in diese Montageschlitze eingeführt werden und dort verklemmt werden. Die Elemente der erfindungsgemäßen Tür, insbesondere das Türblatt, die Ausleger und das Befestigungselement können vormontiert werden. Es ist lediglich noch erforderlich, die Führungsschiene an der Türzarge zu befestigen und ggf. eine Anschlag-Profilleiste an der dem Befestigungselement gegenüberliegenden Seite der Türzarge zu montieren. Die Umrüstung einer konventionellen Tür zu der erfindungsgemäßen raumsparenden bzw. behindertengerechten Tür erfordert insbesondere nicht das Entfernen bestehender Türzargen und ggf. das Einsetzen oder Aufsetzen einer Spezialzarge.

Die Ansprüche 2 bis 10 beinhalten vorteilhafte Weiterbildungen der Erfindung.

Das Befestigungselement kann entsprechend Anspruch 2 als einstückiges Rohr ausgebildet sein. Dabei ist jeweils in dem Endbereich des einstückigen Rohrs ein flacher Vorsprung vorgesehen, der jeweils in einen oberen bzw. einen unteren Montageschlitz der Türzarge einführbar ist. Die einstückige, rohrförmige Ausbildung des Befestigungselements hat den Vorteil einer besonderen Versteifung der Drehführung. Alternativ kann das Befestigungselement jedoch auch zweiteilig aus einem oberen Rohrabschnitt zur Aufnahme des oberen Schwenklagers für den oberen Ausleger und einem unteren Rohrabschnitt zur Aufnahme des unteren Schwenklagers für den unteren Ausleger bestehen. Jeder Rohrabschnitt weist dann jeweils einen flachen Vorsprung auf, der in einen zugeordneten Montageschlitz der Türzarge einführbar ist. Da die beiden Rohrabschnitte nicht miteinander verbunden sind, wird Material eingespart.

Entsprechend einer besonders vorteilhaften Ausgestaltung nach Anspruch 4 weist sowohl der obere als auch der untere Ausleger einen Türblatt-Abschnitt auf, der im geschlossenen der Tür in der Ebene des Türblatts liegt und eine Ausnehmung in dem Türblatt ausfüllt, deren Länge im wesentlichen mit der Länge des Türblatt-Abschnitts übereinstimmt. Im Gegensatz zu der Ausgestaltung beim Stand der Technik, bei welcher die Ausleger im geschlossenen Zustand der Tür vor der Ebene des Türblatts angeordnet sind und das Türblatt soweit angehoben ist, daß zwischen dem Türblatt und dem Boden ein Spalt verbleibt, der ein Durchschwingen des unteren Auslegers erlaubt, ist bei dieser erfindungsgemäßen Weiterbildung der Ausleger weitgehend in das Türblatt integriert und verdeckt eine entsprechende Ausnehmung des Turblatts. Dabei reicht das Türblatt außerhalb dieser Ausnehmung bis zum Boden. Ein Spalt zwischen dem Türblatt und dem Boden besteht nicht. Dadurch, daß die Ausleger im geschlossenen Zustand der Tür in das Türblatt integriert sind und nicht von dem Türblatt vorstehen, ergibt sich ein gefälligeres Aussehen. Ferner wird einer Unfallgefahr entgegengewirkt.

Entsprechend einer weiteren besonders vorteilhaften Weiterbildung nach Anspruch 5 befinden sich die Schwenkachse der Schwenklager, über welche die Ausleger mit dem Befestigungselement verbunden sind, einerseits und die Achse, über welche das Türblatt an den Auslegern angelenkt ist, andererseits im geschossenen Zustand der Tür auf gegenüberliegende Seiten des Türblatts. Dabei kann entsprechend Anspruch 6 jeder Ausleger zur Verbindung mit dem Befestigungselement einen abgewinkelten Montage-Abschnitt und zur Verbindung mit dem Türblatt einen Überstand aufweisen, wobei der Montage-Abschnitt zur Verbindung mit dem Befestigungselement und der Überstand zur Verbindung mit dem Türblatt diagonal gegenüberliegend an dem Türblatt-Abschnitt jedes Auslegers angeformt sind. Diese besondere Anordnung der Achsen hat den Vorteil, daß die Ausnehmung in dem Türblatt zur Integration der Ausleger nicht länger bemessen werden muß, als der Türblatt-Abschnitt der Ausleger. Es wird vermieden, daß der Ausleger beim Öffnen der Tür in das Türblatt am Rand der Ausnehmung schwingt, wie dies der Fall wäre, wenn die Achsen auf der gleichen Seite des Türblatts angeordnet wären. Das Türblatt kann außerhalb der Ausleger nach unten bis zum Boden und nach oben bis zu der Führungsschiene reichen.

Der Montageabschnitt der Ausleger kann entsprechend Anspruch 7 eine Bohrung aufweisen, in welche eine Buchse zur Verbindung mit dem Schwenklager eingesetzt ist.

Entsprechend einer vorteilhaften Weiterbildung nach Anspruch 8 weist die Führungsschiene vorzugsweise eine oder mehrere Laufflächen zur vertikalen Abstützung des Türblatts auf. Gegenüber dem Stand der Technik, bei welchem lediglich eine seitliche Führung für das Türblatt vorgesehen ist, hat dies den Vorteil, daß die Gewichtsabstützung des Türblatts zumindest teilweise über die Führungsschiene erfolgt und somit die Ausleger der Drehführung schwächer ausgelegt werden können. Dies erleichtert die Integration der Ausleger in das Türblatt. Vorzugsweise weist das an dem Türblatt vorgesehene Führungsglied entsprechend Anspruch 9 einen Laufwagen mit zumindest einem Laufrad auf, das auf der Lauffläche der Führungsschiene abrollt und somit eine leichtgängige Betätigung ermöglicht.

Anspruch 10 beinhaltet die beschriebene vorteilhafte Montage des Befestigungselements der Führungsschiene und einer Anschlag-Profilleiste einer Norm-Türzarge, insbesondere an einer Stahlzarge nach der deutschen Industrienorm DIN 18 111.

Ein vorteilhaftes Ausführungsbeispiel der Erfindung wird nachfolgend unter Bezugnahme auf die Zeichnung näher beschrieben. In der Zeichnung zeigen:
- Fig. 1: eine Frontansicht eines Ausführungsbeispiels der erfindungsgemäßen Tür;
- Fig. 2: eine Draufsicht auf das in Fig. 1 gezeigte Ausführungsbeispiel ;
- Fig. 3: eine perspektivische Darstellung der bei dem in Fig. 1 dargestellten Ausführungsbeispiel verwendeten Norm-Stahlzarge;
- Fig. 4: das Befestigungselement der Drehführung entsprechend dem in Fig. 1 dargestellten erfindungsgemäßen Ausführungsbeispiel ;
- Fig. 5: einen Schnitt entlang der Linie V-V in Fig. 4;
- Fig. 6: einen Schnitt durch ein bei einer Norm-Stahlzarge vorgesehenes Bandtaschengehäuse;
- Fig. 7: einen Ausleger der Drehbefestigung entsprechend dem in Fig. 1 dargestellten Ausführungsbeispiel in einer teilweise geschnittenen Darstellung;
- Fig. 8: eine Draufsicht auf den in Fig. 7 dargestellten Ausleger;
- Fig. 9: einen Schnitt durch eine Anschlag-Profilleiste entsprechend dem in Fig. 1 dargestellten Ausführungsbeispiel; und
- Fig. 10: einen Schnitt durch eine Führungsschiene entsprechend dem in Fig. 1 dargestellten Ausführungsbeispiel.

In Fig. 1 ist die erfindungsgemäße, raumsparende bzw. behindertengerechte Tür allgemein mit dem Bezugszeichen 1 bezeichnet. Die erfindungsgemäße Tür 1 eignet sich insbesondere als Wohnrauminnentüre oder als Tür von sanitären Anlagen und zeichnet sich dadurch aus, daß sie an Normzargen, insbesondere an Stahlzargen nach der deutschen Industrienorm DIN 18 111 ohne weiteres nachrüstbar ist. Um eine Wohnung mit konventionellen Türen und konventionellen Türzargen behindertengerecht umzurüsten, bedarf es bei Verwendung der erfindungsgemäßen Tür lediglich einiger weniger Montageschritte. Insbesondere ist das mit erheblichem Aufwand verbundene Entfernen der für die konventionelle Tür vorgesehenen Normzarge und ggf. das Einbauen einer Spezialzarge nicht erforderlich.

Die erfindungsgemäße Tür 1 umfaßt ein Türblatt 2, das im in Fig. 1 dargestellten geschlossenen Zustand der Tür 1 eine von einer Türzarge 3 insbesondere einer Stahl-Normzarge freigelassene Türöffnung verschließt. Die Türzarge 3 weist zwei sich im wesentlichen vertikal erstreckende Längsteile 4 und 5, ein oberes Querteil 6 und ein in den Boden eingelassenes unteres Querteil 7 auf. Die strichpunktierte Linie 8 markiert die vorgesehene Höhe des Fußbodenbelags.

In bekannter Weise ist an dem Türblatt 2 ein Türgriff 9 angeordnet, der über einen Schließriegel zum Öffnen der Tür erlaubt. Ferner kann ein Schloßmechanismus 10 vorgesehen sein.

Das Türblatt 2 ist an einem oberen Ausleger 11 und an einem unteren Ausleger 12 über ein geeignetes, um eine Schwenkachse 13 schwenkendes Schwenkgelenk angelenkt. Die Ausleger 11 und 12 sind ihrerseits über eine an der Türzarge 3, im Ausführungsbeispiel an dem in Fig. 5 linken Querteil 5 der Türzarge 3, seitlich des Türblatts 2 angeordnete Drehführung 14 um eine Schwenkachse 16 verschwenkbar. Die Drehführung 14 weist dabei ein an der Zarge 3 befestigtes Befestigungselement 15 auf, das im dargestellten Ausführungsbeispiel als einstückiges Rohr ausgebildet ist. Das Befestigungselement 15 ist an dem Längsteil 5 der Türzarge 3 über noch zu beschreibende flache Vorsprünge befestigt, die in in dem Längsteil 5 der Türzarge 3 vorgesehene Montageschlitze 17 und 18, einführbar und mit der Türzarge 3 über einen noch zu beschreibenden Klemmechanismus verklemmbar sind. Das rohrförmige Befestigungselement 15 ist daher feststehend mit der Zarge 3 verbunden. An den Auslegern 11 und 12 ist im Ausführungsbeispiel jeweils eine Buchse 19 und 20 angeformt, die über Schwenklager 21 und 22 mit dem rohrförmigen Befestigungselement 15 verbunden sind. Die Buchsten 19 und 20 sind vorzugsweise über ein innerhalb des Befestigungselements 15 verlaufendes Innenrohr miteinander drehfest verbunden und somit synchronisiert.

Selbstverständlich muß das Befestigungselement 15 nicht notwendigerweise rohrförmig ausgebildet sein. Auch ist es möglich, das Befestigungselement 15 statt in Form eines durchgehenden, einstückigen Rohres zweiteilig auszubilden, wobei ein oberer Rohrabschnitt zur Aufnahme des oberen Schwenklagers 21 und zur Befestigung an dem oberen Montageschlitz 17 der Zarge 3 und ein unterer Rohrabschnitt zur Aufnahme des unteren Schwenklagers 22 und zur Befestigung an dem unteren Montageschlitz 18 der Zarge 3 dient. Dabei müssen der obere Rohrabschnitt und der untere Rohrabschnitt nicht miteinander verbunden sein. Die in Fig. 1 dargestellte Ausgestaltung mit einem einstückigen, durchgehenden Befestigungselement hat jedoch den Vorteil, daß die Biegesteifheit der Drehführung gegenüber einer zweiteiligen Ausbildung verbessert ist.

Wie aus Fig. 1 ferner zu erkennen, sind die Ausleger 11 und 12 im geschlossenen Zustand der Tür 1 jeweils in das Türblatt 2 integriert. Dazu weist das Türblatt an dem oberen Ende eine obere Ausnehmung 23 und an dem unteren Ende eine untere Ausnehmung 24 auf, welche jeweils einen noch zu beschreibenden Türblatt-Abschnitt 32 der Ausleger 11 und 12 integrierend aufnehmen. Da die Ausleger 11 und 12 nicht, wie beim Stand der Technik, von der Ebene des Türblatts 2 hervorstehen, sondern in der Ebene des Türblatts liegen, entsteht im geschlossenen Zustand der Tür ein ganzflächig geschlossenes Erscheinungsbild des Türblatts 2.

Zur weiteren Führung des Türblatts 2 dient eine im wesentlichen horizontal angeordnete und im wesentlichen parallel zu dem oberen Querteil 6 der Türzarge 3 verlaufende Führungsschiene 25. Die Führungsschiene 25 ist als Hohlprofil ausgebildete und wirkt mit einem an dem oberen Ende des Türblatts 2 vorgesehenen Führungsglied 26 so zusammen, daß das Führungsglied 26 des Türblatts 2 beim Öffnen der Tür 1 in der Führungsschiene 25 nicht nur seitlich sondern auch vertikal geführt ist. Die vertikale Führung erlaubt eine zumindest teilweise Abstützung des Gewichts des Türblatts 2 an der Führungsschiene 25, so daß die Ausleger 11 und 12 entsprechend schwächer ausgelegt werden können. Die Führungsschiene 25 kann bei Stahlzargen mittels Blechschrauben am Querteil der Türzarge 3 befestigt werden. Bei Holzzargen ist es vorteilhaft, die Führungsschiene 25 durch die Türzarge 3 hindurch im Mauersturz mit Dübeln zu verankern.

Zur Erläuterung der Kinematik der erfindungsgemäßen Tür 1 ist in Fig. 2 eine Draufsicht dargestellt. Die Tür 1 ist im geschlossenen Zustand mit durchgezogener Linienführung und zum Vergleich im geöffneten Zustand mit strichpunktierter Linienführung dargestellt.

In Fig. 2 erkennbar sind aie Längsteile 5 und 4 der Stahlzarge 3, die das Mauerwerk 30 umfassen. Wie beschrieben, ist das im Ausführungsbeispiel rohrförmige Befestigungselement 15 an dem in Fig. 2 linken Längsteil 5 der Türzarge 3 befestigt und trägt die Ausleger 11 und 12, wobei in Fig. 2 nur der obere Ausleger 11 erkennbar ist. Auf der der Drehführung 14 gegenüberliegenden Seite ist eine Anschlag-Profilleiste 31 vorgesehen, die in Fig. 9 vergrößert dargestellt ist und im einzelnen noch beschrieben wird. Die Anschlag-Profilleiste 31 ist erforderlich, um den Anschlag an dem in Fig. 2 rechten Längsteil 4 der Türzarge 3 umzukehren.

Wie aus Fig. 2 deutlich erkennbar, ist ein Türblatt-Abschnitt 32, der den wesentlichen Teil des Auslegers 11 bildet , im geschlossenen Zustand der Tür 1 in der Ebene des Türblatts 2 integriert, wobei die Ausleger 11 und 12 die Ausnehmungen 23 und 24 nahezu vollständig ausfüllen und somit das bis zur oberen und unter Begrenzung der Türöffnung reichende Türblatt 2 im geschlossenen Zustand als Einheit erscheinen lassen. Wesentlich ist, daß die Ausnehmungen 23 und 24 über die Länge des Türblatt-Abschnitts 32 der Ausleger 11 und 12 nicht verlängert sein müssen, um die freie Bewegung der Ausleger 11 und 12 zu gewährleisten. Wie aus Fig. 2 deutlich erkennbar befinden sich dazu die Achse 16 zur Verbindung mit dem Befestigungselement 15 einerseits und die Achse 13 zur Verbindung des Auslegers 11 mit dem Türblatt 2 andererseits im geschlossenen Zustand der Tür auf gegenüberliegenden Seiten des Türblatts 2. Befänden sich die Achsen 16 und 13 wie beim Stand der Technik auf der gleichen Seite des Türblatts 2, so würden die Ausleger 11 und 12 in den die Ausnehmungen 23 und 24 seitlich begrenzenden Bereich 33 hineinschwingen. Um dies zu verhindern, müßten dann die Ausnehmungen 23 und 24 erheblich länger ausgebildet sein als die Türblatt-Abschnitte 32 der Ausleger 11 und 12, was im geschlossenen Zustand der Tür zu einer unästhetischen Öffnung in dem Türblatt 2 führen würde.

Zum besseren Verständnis der Erfindung ist in Fig. 3 eine Norm-Stahlzarge dargestellt, die sich für die Verwirklichung der vorliegenden Erfindung eignet und beispielsweise in der deutschen Industrienorm DIN 18 111 genormt ist. Erkennbar sind die vertikalen Längsteile 4 und 5 und die horizontalen Querteile 6 und 7 der Türzarge 3 sowie die Montageschlitze 17 und 18 und die Aussparungen 34 für die Schloßfalle und den Schloßriegel. Bei der Norm-Türzarge 3 sind die Montageschlitze 17 und 18 zur Aufnahme der Bänder einer konventionellen Tür vorgesehen, die hinter den Montageschlitzen 17 und 18 durch in Fig. 6 dargestellte Klemmvorrichtungen 43 verklemmt werden. Ein wesentlicher erfindungsgemäßer Gedanke liegt darin, diese bei konventionellen Türzargen 3 vorgesehenen Montageschlitze 17 und 18 und Klemmvorrichtungen 43 zur Montage der erfindungsgemäßen Tür heranzuziehen.

Fig. 4 zeigt das erfindungsgemäße Befestigungselement 15 in Form eines im Ausführungsbeispiel einstückigen Rohres. An das Befestigungselement 15 sind flache Vorsprünge 40 und 41 beispielsweise durch Schweißen angeformt. Die flachen Vorsprünge 40 und 41 können beispielsweise aus Bandstahl gefertigt sein. Die Vorsprünge 40 und 41 weisen Ausnehmungen 42 auf, die an eine anhand von Fig. 6 noch zu beschreibende Klemmvorrichtung angepaßt sind. Die Vorsprünge 40 und 41 erstrecken sich im wesentlichen senkrecht zu der Schwenkachse 16.

In Fig. 5 ist ein Schnitt entlang der Linie V-V in Fig. 4 dargestellt, wobei die Anordnung der Vorsprünge 40 und 41 an dem Befestigungselement 15 erkennbar ist. Die Länge und die Dicke der flachen Vorsprünge 40 und 41 sind an die Länge und die Breite der Montageschlitze 17 und 18 angepaßt.

Fig. 6 zeigt ein Ausführungsbeispiel einer bei Norm-Stahlzargen üblicherweise vorgesehenen Klemmvorrichtung 43 in einer geschnittenen Darstellung. Die Klemmvorrichtung 43 ist an den Montageschlitzen 17 und 18 der beiden Querteile 4 und 5 der Stahlzarge 3 in der Regel beidseitig vormontiert, wobei bei der Montage der Türzarge 3 nur diejenigen Montageschlitze 17 und 18 auf der derjenigen Seite freigelegt werden, an welcher die Vorsprünge 40 und 41 des Befestigungselements 15 befestigt werden.

Die Fig. 6 zeigt die Klemmvorrichtung 43 in einer Grundstellung, bei welcher der Montageschlitz 17 durch ein Verschlußblech 44 verschlossen ist. Zum Befestigen des Vorsprungs 40 in dem Montageschlitz 17 ist zunächst die in einem Gewindeteil 46 sitzende Montageschraube 45 zu lösen, so daß das Verschlußteil 44 in Fig. 6 nach oben und zur Seite nach rechts bewegt werden kann und der Montageschlitz 17 freigelegt wird. Sodann wird der obere Vorsprung 40 in den Montageschlitz 17 und in gleicher Weise der untere Vorsprung 41 in den unteren Montageschlitz eingeführt und durch Anziehen der Montageschraube 45 mittels eines über eine Öffnung 47 an der Montageschraube 45 angreifenden Werkzeugs mit der Türzarge 3 verklemmt. Das rohrförmige Befestigungselement 15 ist daher an der Türzarge 3 sicher arretiert.

Der obere Ausleger 11 ist in Fig. 7 in einem teilweise geschnittenen Aufriß und in Fig. 9 von oben dargestellt. Wie bereits beschrieben, weist jeder der beiden Ausleger 11 und 12 einen Türblatt-Abschnitt 32 auf, der sich im geschlossenen Zustand der Tür 1 in der Ebene des Türblatts 2 befindet und die jeweilige Ausnehmung 23 und 24 ausfüllt. Wie ebenfalls bereits beschrieben, befinden sich die Achse 16 zur Verbindung mit dem Befestigungselement 15 einerseits und die Achse 13 zur Verbindung mit dem Türblatt 2 auf gegenüberliegenden Seiten des Türblatts 2 bzw. des Türblatt-Abschnitts 32 des Auslegers 11. Dazu ist an den Türblatt-Abschnitt 32 ein abgewinkelter Montageabschnitt 50 angeformt, der im Ausführungsbeispiel eine Bohrung 51 zur Aufnahme der Buchse 19 aufweist. Die Buchse 19 hat eine Hohlbohrung 52. Das beispielsweise als Wälzlager ausgebildete Schwenklager 21 umfaßt sowohl den Endabschnitt 54 der Buchse 53, als auch den in Fig. 4 dargestellten Endabschnitt 55 des Befestigungselements 15.

Zur Montage des nicht näher dargestellten Schwenklagers zur Verbindung des Auslegers 11 mit den Türblatt 2 dient eine weitere Bohrung 56, die an einem Überstand 57 ausgebildet ist. Dabei ist der Überstand diagonal gegenüberliegend zu dem Montage-Abschnitt 50 angeordnet.

Fig. 9 zeigt die Anschlag-Profilleiste 31 in einer vergrößerten, geschnittenen Darstellung. Die Anschlag-Profilleiste 31 kann beispielsweise als Kunststoff-Stranggußteil hergestellt werden und weist zur Materialeinsparung mehrere Aussparungen 60 auf. Die Seite 61 liegt an der in Fig. 3 dargestellten Innenfläche 62 des Längsteils 4 der Türzarge 3 bündig an und kann mit der Türzarge 3 beispielsweise verschraubt werden. Dabei markiert eine Kerbe 63 die Lage der anzubringenden Montagebohrungen. Eine Verlängerung 64 dringt in den Falz der Türzarge ein und verlängert die Anlagefläche. In eine Ausnehmung 65 ist eine Dichtprofil, beispielsweise aus Gummi, einsetzbar.

In Fig. 10 ist die Führungsschiene 25 in einer geschnittenen, vergrößerten Darstellung gezeigt. Die Führungsschiene 25 ist im Ausführungsbeispiel als U-Profil ausgebildet und an dem oberen Querteil 6 der Türzarge 3 beispielsweise durch Verschrauben montierbar. Dabei kennzeichnet eine Kerbe 66 die Lager der Montagelöcher. An den beiden Schenkeln 67 und 68 der Führungsschiene 25 sind Laufflächen 70 und 71 angeformt. Die Laufflächen 70 und 71 ermöglichen nicht nur eine seitliche Führung des mit dem oberen Ende des Türblatt 2 verbundenen, in Fig. 1 nur schematisch dargestellten, Führungsglied 26, sondern auch eine vertikale Führung bzw. vertikale Stützung, so daß zumindest ein Teil des Gewichts des Türblatts 2 sich auf der Führungsschiene 25 abstützt. Vorzugsweise umfaßt das Führungsglied 26 einen Laufwagen mit Laufrädern, die auf den Laufflächen 70 und 71 abrollen und somit eine leichtgängige Bewegung der erfindungsgemäßen Tür 1 ermöglichen. Vorzugsweise sind unterhalb und oberhalb der Laufflächen 70, 71 an dem Laufwagen seitliche Laufräder vorgesehen, um den Laufwagen seitlich abzustützen und beim Betätigen der Türe 1 zu stabilisieren. In dem Laufwagen ist ferner ein Schwenklager vorgesehen, an welchem die Türe 1 angelenkt ist.

Erwähnenswert ist, daß die erfindungsgemäße Tür 1 sowohl mit Rechtsanschlag als auch mit Linksanschlag ausgebildet werden kann, ohne daß dies eine jeweils aufwendige Sonderfertigung erfordert. Beispielsweise kann das Befestigungselement 15 sowohl für eine Ausführung mit Linksanschlag als auch für Rechtsanschlag verwendet werden. Das Türblatt 2 ist ebenfalls symmetrisch und kann sowohl für einen Linksanschlag als auch für einen Rechtsanschlag in gleicher Weise Verwendung finden. Gleiches gilt für die Führungsschiene 25 und die Anschlag-Profilleiste 31. Lediglich die Ausleger 11 und 12 müssen bei einer Umkehrung des Anschlags symmetrisch ausgebildet werden. Die erforderliche Lagerhaltung für Türen mit Linksanschlag und Rechtsanschlag ist daher äußerst gering.

Die erfindungsgemäße Tür läßt sich problemlos ohne bleibende Schäden entfernen und wieder durch eine gewöhnliche Wohnraumtüre ersetzen. Der lichte Durchgang der Tür wird durch die erfindungsgemäße Konstruktion nicht sonderlich reduziert.

Durch die Aufhängung des Türblattes 2 am Führungsglied 26 ergibt sich eine Entlastung der Schwenkachse 16 mit den Auslegern 11 und 12. Die Schwingenkonstruktion mit den Auslegern 11 und 12 kann deshalb schwächer dimensioniert werden. Auch wird die Zarge 3 an den Montagschlitzen 17 und 18 erheblich geringer belastet. Durch die Geometrie der Schwenkachse 16 mit den Auslegern 11 und 12 und die Anordnung der Schwenkachse 13 am Türblatt 2 ergibt sich bei geschlossener Türe 1 ein größeres Rückstellmoment auf der Schwenkachsenseite des Türblatts 2, wenn von außen gegen das Türblatt 2 gedrückt wird. Dies hat seine Ursachen zum einen in der Axialverschiebung des Türblatts 1. Durch den Schwenkradius der Schwenkachse 13 um die Schwenkachse 16 in Richtung auf die Anschlag-Profilleiste und die Einwirkung des Lastmoments des Türblatts 2, welches den Ausleger 12 auf Zug belastet wird andererseits das Rückstellmoment auf der Schwingseite verstärkt.

Die Erfindung ist nicht auf das dargestellte Ausführungsbeispiel beschränkt. Insbesondere können das Befestigungselement 15 und die Ausleger 11 und 12 im Rahmen der Erfindung auch in vielfältiger anderer Weise ausgebildet sein. Die erfindungsgemäße Tür eignet sich nicht nur als Wohnraumtür, sondern beispielsweise auch als Trenntüre für Duschwannenverkleidungen.

## Patentansprüche

1. Tür (1) mit einem Türblatt (2), das an einem unteren und einem oberen Ausleger (11, 12) angelenkt ist, welche mittels einer an einer Türzarge (3) seitlich des Türblatts (2) angeordneten Drehführung (14) um eine im wesentlichen vertikale Schwenkachse (16) verschwenkbar sind,
wobei oben und/oder unten an dem Türblatt (2) ein Führungsglied (26) vorgesehen ist, das beim Öffnen und Schließen der Tür (1) an einer an der Türzarge (3) im wesentlichen horizontal angeordneten Führungsschiene (25) geführt ist,
**dadurch gekennzeichnet,**
**daß** die Drehführung (14) ein Befestigungselement (15) aufweist, an welchem sich im wesentlichen senkrecht zu der Schwenkachse (16) erstreckende Vorsprünge (40, 41) vorgesehen sind, die in an der Türzarge (3) vorgesehene Montageschlitze (17, 18) einführbar und mit der Türzarge (3) verklemmbar sind, und
**daß** die Ausleger (11, 12) mit dem Befestigungselement (15) über jeweils ein Schwenklager (21, 22) verbunden sind.

2. Tür nach Anspruch 1,
**dadurch gekennzeichnet,**
**daß** das Befestigungselement (15) als ein einstückiges Rohr ausgebildet ist, in dessen Endbereichen jeweils ein flacher Vorsprung (40, 41) vorgesehen ist, der in einen oberen bzw. einen unteren Montageschlitz (17, 18) der Türzarge (3) einführbar ist.

3. Tür nach Anspruch 1,
**dadurch gekennzeichnet,**
**daß** das Befestigungselement (15) einen oberen Rohrabschnitt zur Aufnahme eines oben Schwenklagers (21) für den oberen Ausleger (11) und einen von dem oberen Rohrabschnitt getrennten unteren Rohrabschnitt zur Aufnahme eines unteren Schwenklagers (22) für den unteren Ausleger (12) umfaßt,
wobei die Rohrabschnitte jeweils einen flachen Vorsprung (40, 41) aufweisen, die in einen oberen bzw. einen unteren Montageschlitz (17, 18) der Türzarge (3) einführbar sind.

4. Tür nach einem der Ansprüche 1 bis 3,
**dadurch gekennzeichnet,**
**daß** der obere und untere Ausleger (11, 12) jeweils einen Türblatt-Abschnitt (32) aufweist, der im geschlossenen Zustand der Tür (1) in der Ebene des Türblatts (2) liegt und eine Ausnehmung (23, 24) in dem Türblatt (2) ausfüllt, deren Länge im wesentlichen mit der Länge des Türblatt-Abschnitts (32) der Ausleger (11, 12) übereinstimmt.

5. Tür nach einem der Ansprüche 1 bis 4,
**dadurch gekennzeichnet,**
**daß** die Schwenkachse (16) der Schwenklager (21, 22), über welche die Ausleger (11, 12) mit dem Befestigungselement (15) verbunden sind, und die Achse (13), über welche das Türblatt (2) an den Auslegern (11, 12) angelenkt ist, sich im geschlossenen Zustand der Tür (1) auf gegenüberliegenden Seiten des Türblatts (2) befinden.

6. Tür nach Anspruch 4 und 5,
**dadurch gekennzeichnet,**
**daß** der obere und untere Ausleger (11, 12) jeweils an einem Ende des Türblatt-Abschnitts (32) einen abgewinkelten Montage-Abschnitt (50), der über ein Schwenklager (21, 22) mit dem Befestigungselement (15) verbunden ist, und an dem diagonal gegenüberliegenden Ende des Türblatt-Abschnitts (32) einen Überstand (13) zur Verbindung mit einem Schwenklager, über welches das Türblatt (2) an dem Ausleger (11, 12) angelenkt ist, aufweist.

7. Tür nach Anspruch 6,
**dadurch gekennzeichnet,**
**daß** der Montage-Abschnitt (50) der Ausleger (11, 12) jeweils eine Bohrung (51) aufweist, in welche eine Buchse (19, 20) zur Verbindung mit einem Schwenklager (21, 22) eingesetzt und arretiert ist.

8. Tür nach einem der Ansprüche 1 bis 7,
**dadurch gekennzeichnet,**
**daß** die Führungsschiene (25) zumindest eine Lauffläche (70, 71) zur vertikalen Abstützung des Türblatts (2) über das Führungsglied (26) ausweist.

9. Tür nach Anspruch 8,
**dadurch gekennzeichnet,**
**daß** das Führungsglied (26) einen Laufwagen mit zumindest einem Laufrad aufweist, das auf der Lauffläche (70, 71) der Führungsschiene (25) abrollt.

10. Tür nach einem der Ansprüche 1 bis 9,
**dadurch gekennzeichnet,**
**daß** die Tür (1) an einer Norm-Türzarge (3), insbesondere an einer Stahlzarge nach der deutschen Norm DIN 18 111, montierbar ist,
indem die Vorsprünge (40, 41) des Befestigungselements (15) in die Montageschlitze (17, 18) der Türzarge (3) eingeführt und verklemmt werden,
indem die Führungsschiene (25) an einem oberen Querteil (6) der Türzarge (3) horizontal montiert wird und
indem eine Anschlag-Profilleiste (31) an der dem Befestigungselement (15) gegenüber liegenden Seite der Türzarge (3) vertikal montiert wird.

## Claims

1. A door (1) having a door leaf (2) which is coupled to a lower and an upper bracket (11, 12) which may be swivelled about a substantially vertical swivel pin (16) by means of a rotary guide (14) arranged on a door frame (3), to the side of the door leaf (2),
there being provided at the top and/or bottom of the door leaf (2) a guide element (26) which, upon an opening and closing of the door (1), is guided along a guide rail (25) arranged substantially horizontally on the door frame (3)
**characterised in that**
the rotary guide (14) has a securing element (15) on which projections (40, 41) extending substantially perpendicularly to the swivel pin (16) are provided, it being possible for said projections to be guided into mounting slots (17, 18) provided on the door frame (3) and to be clamped to the door frame (3), and
**in that** the brackets (11, 12) are connected to the securing element (15) in each case by way of a swivel bearing (21, 22).

2. A door according to Claim 1,
**characterised in that**
the securing element (15) is constructed as a one-piece tube, in the end regions of which there is provided in each case a flat projection (40, 41) which may be guided into a respective upper or lower mounting slot (17, 18) of the door frame (3).

3. A door according to Claim 1,
**characterised in that**
the securing element (15) comprises an upper tube portion for receiving an upper swivel bearing (21) for the upper bracket (11) and a lower tube portion, which is separate from the upper tube portion, for receiving a lower swivel bearing (22) for the lower bracket (12),
the tube portions having in each case a flat projection (40, 41) which may be guided into a respective upper or lower mounting slot (17, 18) of the door frame (3).

4. A door according to Claims 1 to 3,
**characterised in that**
the upper and lower bracket (11, 12) has in each case a door-leaf portion (32) which, in the closed condition of the door (1), lies in the plane of the door leaf (2) and fills a cutout (23, 24) in the door leaf (2), the length of which cutout corresponds substantially to the length of the door-leaf portion (32) of the brackets (11, 12).

5. A door according to one of Claims 1 to 4,
**characterised in that**
the swivel pin (16) of the swivel bearings (21, 22), by way of which the brackets (11, 12) are connected to the securing element (15), and the pin (13) by way of which the door leaf (2) is coupled to the brackets (11, 12), are located at opposite sides of the door leaf (2) in the closed condition of the door (1).

6. A door according to Claims 4 and 5,
**characterised in that**
the upper and lower bracket (11, 12) has, in each case at one end of the door-leaf portion (32), an angled mounting portion (50) which is connected to the securing element (15) by way of a swivel bearing (21, 22), and, at the diagonally opposed end of the door-leaf portion (32), a projection (13) for connection to a swivel bearing, by way of which the door leaf (2) is coupled to the bracket (11, 12).

7. A door according to Claim 6,
**characterised in that**
the mounting portion (50) of the brackets (11, 12) has in each case a bore (51) into which a bush (19, 20) for connection to a swivel bearing (21, 22) is inserted and locked.

8. A door according to one of Claims 1 to 7,
**characterised in that**
the guide rail (25) has at least one running surface (70, 71) for vertically supporting the door leaf (2) by way of the guide element (26).

9. A door according to Claim 8,
**characterised in that**
the guide element (26) has a running carriage having at least one running wheel which rolls along the running surface (70, 71) of the guide rail (25).

10. A door according to one of Claims 1 to 9,
**characterised in that**
the door (1) may be mounted on a standard door frame (3), in particular on a steel frame according to German Standard DIN 18 111,
as a result of the projections (40, 41) of the securing element (15) being guided into the mounting slots (17, 18) of the door frame (3) and clamped,
as a result of the guide rail (25) being mounted horizontally on an upper transverse part (6) of the door frame (3), and
as a result of a stop profile strip (31) being mounted vertically on that side of the door frame (3) which is opposite the securing element (15).

## Revendications

1. Porte (1) avec un vantail (2) qui est articulé sur une potence inférieure et une potence supérieure (11,12), lesquelles peuvent pivoter autour d'un axe de pivotement essentiellement vertical au moyen d'un guidage rotatif (14) disposé dans une huisserie de porte (3) latéralement au vantail (2),
ce en quoi en haut et/ou en bas du vantail (2) il est prévu un élément de guidage (26) qui, lors de l'ouverture et de la fermeture de la porte (1) est guidé sur une glissière de guidage (25) disposée sensiblement horizontalement dans l'huisserie de porte (3),
porte **caractérisée en ce que**,
le guidage rotatif (14) présente un élément de fixation (15) sur lequel sont prévues des saillies (40,41) s'étendant sensiblement verticalement par rapport à l'axe de pivotement (16), saillies qui peuvent être introduites dans les fentes de montage (17,18) prévues dans l'huisserie de porte (3) et peuvent se bloquer avec l'huisserie (3), et
**en ce que** les potences (11,12) sont raccordées avec l'élément de fixation (15) par l'intermédiaire respectivement d'un palier pivotant (21,22).

2. Porte selon la revendication 1,
**caractérisée en ce que**,
l'élément de fixation (15) est conçu sous forme d'un tube d'un seul tenant, dans les parties d'extrémité duquel est prévue une saillie plate (40,41) qui peut être introduite dans une fente de montage supérieure ou inférieure (17,18) de l'huisserie de porte (3).

3. Porte selon la revendication 1,
**caractérisée en ce que**,
l'élément de fixation (15) comprend une section de tube supérieure pour recevoir un palier pivotant supérieur (21) pour la potence supérieure (11) et une section de tube inférieure séparée de la section de tube inférieure pour recevoir un palier pivotant inférieur (22) pour la potence inférieure (12),
ce en quoi les sections de tube présentent respectivement une saillie plate (40,41) qui peuvent être introduites dans une fente de montage supérieure ou inférieure (17,18) de l'huisserie de porte (3).

4. Porte selon l'une des revendications 1 à 3,
**caractérisée en ce que**,
la potence supérieure et la potence inférieure (11,12) présentent respectivement une section de vantail (32) qui, dans l'état fermé de la porte (1) se situe dans le plan du vantail (2) et remplit un évidement (23,24) dans le vantail (2) dont la longueur coïncide sensiblement avec la longueur de la section de vantail (32) des potences (11, 12).

5. Porte selon l'une des revendications 1 à 4,
**caractérisée en ce que**,
l'axe pivotant (16) du palier pivotant (21,22) par l'intermédiaire duquel les potences (11,12) sont raccordées avec l'élément de fixation (15) et l'axe (13) par l'intermédiaire le vantail (2) est articulé sur les potences (11, 12), à l'état fermé de la porte (1) se situent sur les côtés opposés du vantail (2).

6. Porte selon la revendication 4 et 5,
**caractérisée en ce que**,
la potence supérieure et la potence inférieure (11,12) présentent respectivement sur une extrémité de la section de vantail (32) une section de montage coudée (50) qui est raccordée par un palier pivotant (21,22) avec l'élément de fixation (15) et sur l'extrémité diagonalement opposée de la section de vantail (32) présentent une projection (13) pour le raccordement avec un palier pivotant par l'intermédiaire duquel le vantail (2) peut s'articuler sur la potence (11, 12).

7. Porte selon la revendication 6,
**caractérisé en ce que**,
la section de montage (50) des potences (11,12) présente respectivement un alésage (51) dans lequel est insérée et bloquée une douille (19,20) pour le raccordement avec un palier pivotant (21, 22).

8. Porte selon l'une des revendications 1 à 7,
**caractérisée en ce que**,
la glissière de guidage (25) présente au moins une surface de roulement (70,71) pour l'appui vertical du vantail (2) par l'intermédiaire de l'élément de guidage (26).

9. Porte selon la revendication 8,
**caractérisée en ce que**,
l'élément de guidage (26) présente un chariot avec au moins un galet de roulement qui se déplace sur la surface de roulement (70,71) de la glissière de guidage (25).

10. Porte selon l'une des revendications 1 à 9,
**caractérisée en ce que**,
la porte peut être montée sur une huisserie de porte (3) normalisée, notamment sur une huisserie de porte selon la norme allemande DIN 18 111,
ce en quoi les saillies (40,41) de l'élément de fixation (15) peuvent être introduites et bloquées dans les fentes de montage (17,18) de l'huisserie de porte (3),
ce en quoi la glissière de guidage (25) est montée horizontalement sur une partie transversale supérieure (6) de l'huisserie de porte (3) et
ce en quoi un listel profilé de butée (31) est monté verticalement sur le côté opposé à l'élément de fixation (15) de l'huisserie de porte (3).
